# FASCICULE DE BREVET EUROPEEN

(11) **EP 0 562 104 B1**
(45) Date de publication et mention de la délivrance du brevet: **04.09.1996**
(21) Numéro de dépôt: 92923047.2
(22) Date de dépôt: 09.10.1992
(51) Int. Cl.: A61G 7/057

(54) **LIT MEDICAL FLUIDISE MUNI D'UN DISPOSITIF D'EVACUATION DE SES CONSTITUANTS GRANULAIRES SOUILLES**
FLUIDISIERTES MEDIZINISCHES BETT MIT MITTEL ZUM EVAKUIEREN VON SEINEN VERUNREINIGTEN KÖRNIGEN BESTANDTEILEN
FLUIDIZED MEDICAL BED EQUIPPED WITH A DEVICE FOR ELIMINATING SOILED GRANULAR CONSTITUENTS

(30) Priorité: 11.10.1991 FR 9112851
(43) Date de publication de la demande: 29.09.1993
(73) Titulaire: ROUX, Georges, F-30220 Aigues-Mortes (FR)
(72) Inventeur: ROUX, Georges, F-30220 Aigues-Mortes (FR)
(74) Mandataire: Hasenrader, Hubert
(86) Numéro de dépôt international: FR9200953
(87) Numéro de publication internationale: WO9306808

(56) Documents cités:
- FR-A- 1 516 528
- US-A- 1 372 505
- US-A- 4 686 723
- US-A- 4 794 659

## Description

Dans un lit médical fluidisé, contenant des constituants granulaires de très petites dimensions (de l'ordre de 80 à 150 microns, par exemple), des déchets de traitement médical et des souillures s'accumulent et doivent être évacués. FR-A-1 516 528 concerne un lit médical comprenant une cuve dont le fond se trouve à proximité d'une paroi poreuse horizontale contenue dans la cuve, laquelle paroi poreuse supporte de la matière granulaire et délimite la partie haute d'une chambre dans laquelle un gaz est insufflé, ledit gaz passant à travers la paroi poreuse pour fluidifier la matière granulaire. Le nettoyage de la matière granulaire est obtenu soit par son tamisage au travers d'un filtre soulevé grâce à des poignées soit par enlèvement et stérilisation de cette matière. Au lieu de vider la totalité desdits constituants granulaires partiellement souillés pour les remplacer par un volume de constituants granulaires neufs, ce qui est coûteux, l'invention propose de ne remplacer que ceux de ces constituants qui contiennent des déchets ou qui sont souillés.

A cet effet, selon l'invention, le réceptacle que comporte le lit médical fluidisé comprend lui-même: une paroi inférieure; un fond poreux, disposé à proximité de la paroi inférieure, délimitant entre lui-même et ladite paroi une enceinte d'admission de gaz sous pression, recouvert par une couche de constituants granulaires et constitué par plusieurs parties, dont les faces supérieures sont inclinées par rapport à l'horizontale, chacune d'elles ayant sa partie basse aboutissant à un collecteur de déchets; au moins un collecteur de déchets comprenant un réservoir, qui est placé en-dessous du fond poreux, qui est raccordé, à sa partie supérieure, à la partie basse de l'une au moins desdites parties constitutives dudit fond poreux, et qui comporte deux parties, une première partie, solidaire du fond poreux, se terminant par une vanne d'obturation, munie d'un premier raccord étanche, et, la deuxième partie, susceptible d'être fixée de manière détachable audit raccord étanche de la première partie.

Les avantageuses dispositions suivantes sont en outre de préférence adoptées:
- la deuxième partie du réservoir est munie, à sa partie inférieure, d'un deuxième raccord de branchement d'une alimentation de gaz sous pression;
- un conduit d'alimentation en gaz sous pression relie ledit deuxième raccord à ladite enceinte et comprend deux tronçons reliés entre eux par un raccord amovible;
- la deuxième partie du réservoir est munie, à sa partie inférieure, d'un orifice susceptible d'être obturé, utilisable notamment pour l'extraction des déchets.

L'avantage principal d'un lit médical fluidisé conforme à l'invention réside dans la possibilité d'en évacuer périodiquement les déchets et les souillures, facilement et à faible coût.

L'invention sera mieux comprise, et des caractéristiques secondaires et leurs avantages apparaîtront au cours de la description d'une réalisation donnée ci-dessous à titre d'exemple.

Il est entendu que la description et les dessins ne sont donnés qu'à titre indicatif et non limitatif.

Il sera fait référence aux dessins annexés, dans lesquels:
- la figure 1 est une coupe longitudinale d'un lit médical fluidisé conforme à l'invention; et,
- la figure 2 est une coupe transversale suivant II-II de la figure 1. Le lit représenté sur les figures comporte:
- un bâti 1, reposant sur le sol par l'intermédiaire de roulettes 2;
- un réceptacle 3, qui constitue la partie supérieure du bâti 1, est délimité par une ouverture supérieure et comporte une paroi inférieure 4, réalisée en tôle ondulée par exemple, sur laquelle reposent des plaques poreuses au gaz 5, qui sont toutes inclinées par rapport à l'horizontale H en s'abaissant vers la partie centrale du réceptacle pour aboutir à la partie supérieure 6 d'un collecteur cylindrique vertical, raccordée à la paroi inférieure 4 et aux plaques 5;
- une partie inférieure 7 de collecteur, disposée en-dessous et à la suite de la partie supérieure 6 de collecteur, en y étant raccordée par un raccord rapide 8, et muni d'un fond 9;
- une vanne 10, interposée sur la partie supérieure 6 de collecteur, entre son raccordement étanche aux plaques 5 et à la paroi inférieure 4, et, le raccord rapide démontable 8, et, susceptible d'obturer ladite partie supérieure 6 de collecteur;
- une paroi poreuse au gaz 11, disposée transversalement dans la partie inférieure 7 de collecteur, au-dessus du fond 9;
- un raccord d'aspiration 12, raccordé à la partie inférieure de collecteur, au-dessus de la paroi poreuse 11, muni d'une vanne 25;
- un dispositif 13, comprenant notamment un compresseur et un, ensemble de traitement de l'air apte à le désinfecter et à le réchauffer, si cela est nécessaire, contenu dans l'espace 14 intérieur au bâti 1, situé en-dessous du réceptacle 3;
- un conduit de refoulement 15 du dispositif 13 auquel sont raccordés un premier conduit 16, d'injection de gaz traité dans l'enceinte 17 comprise entre la paroi inférieure 4 et les plaques poreuses 5, raccordé à la paroi inférieure 4, et, un deuxième conduit 18 d'injection de gaz traité dans le collecteur 6-7;
- une vanne 19, placée sur le deuxième conduit 18;
- un conduit 20 raccordé, d'une part, au fond 9 de la partie inférieure 7 du collecteur, d'autre part, au moyen d'un raccord rapide démontable 21, à l'extrémité du deuxième conduit 18;
- un volume de constituants granulaires 22, tels que des microbilles de 80 à 150 microns de diamètre, qui emplit une partie du réceptacle 3; et,
- un drap 23, qui recouvre la face supérieure du volume de constituants granulaires 22, prend appui sur la périphérie 24 de l'ouverture du réceptacle 3, et permet le repos d'un patient dans le lit.

Il est également indiqué que, compte-tenu de la différence de hauteur des raccordements du premier conduit 16 à la paroi inférieure 4 du réceptacle et du conduit 20 au fond 9 de la partie inférieure 7 du collecteur, il convient d'injecter le gaz comprimé à une pression supérieure dans le conduit 20 que dans le premier conduit 16. Ceci est aisément réalisé, par exemple en choisissant le diamètre du premier conduit 16 inférieur à celui du conduit 20, ou encore, en plaçant sur le conduit 16 une restriction calibrée, chacune de ces solutions réalisant sur le premier conduit 16 une perte de charge permettant l'obtention de la différence désirée des pressions dans les conduits 16 et 20.

Le mode d'utilisation du lit est exposé ci-après.

Au cours du séjour d'un patient dans ce lit, des déchets ou des souillures résultant du traitement et du séjour du patient traversent le drap 23 et s'accumulent vers le fond du réceptacle 3.

L'oblicité des plaques 5 par rapport à l'horizontale H et la convergence de ces plaques vers l'embouchure supérieure de la partie supérieure 6 du collecteur, provoque le rassemblement de ces déchets et souillures dans le collecteur 6-7. Pendant cette première période d'utilisation du lit, la vanne 10 est ouverte, la vanne 25 est fermée, et, la vanne 19 est ouverte, de sorte que le gaz traité, qui fluidise déjà les constituants granulaires 22 contenus dans le réceptacle 3, fluidise également le contenu du collecteur 6-7, ce qui permet la descente des déchets et des souillures dans la partie inférieure 7 du collecteur.

A intervalles réguliers, les vannes 10 et 19 sont fermées, ce qui isole la partie inférieure 7 du collecteur du reste du lit. Le démontage (rapide) des raccords 8 et 21 permet de séparer cette partie inférieure 7 du collecteur du reste de l'installation et de la vider des déchets, souillures et constituants granulaires usagés qu'elle contient. Son remontage, et la réouverture des vannes 10 et 19 replacent le lit dans sa première configuration d'utilisation. Il peut être observé que cette opération de nettoyage peut être effectuée, alors que le patient est dans son lit, sans avoir l'obligation de déranger le patient.

Il est également possible de brancher sur le raccord 12 un aspirateur, et, après avoir ouvert la vanne 25, d'aspirer les déchets et souillures hors du collecteur 6-7.

L'invention n'est pas limitée à la réalisation représentée, mais en couvre au contraire toutes les variantes qui pourraient leur être apportées sans sortir de son cadre, tel que défini par les revendications.

## Revendications

1. Lit médical fluidisé comprenant un réceptacle (3) comportant lui-même:
une paroi inférieure (4); et
un fond poreux (5), disposé à proximité de la paroi inférieure, délimitant entre lui-même et ladite paroi une enceinte (17) d'admission de gaz sous pression, recouvert par une couche de constituants granulaires (22) et constitué par plusieurs parties (5);
caractérisé en ce que les faces supérieures desdites parties du fond poreux sont inclinées par rapport à l'horizontale (H), chacune d'elles ayant sa partie basse aboutissant à un collecteur de déchets (6-7), cependant qu'au moins un collecteur de déchets (6-7) comprenant un réservoir est placé en-dessous du fond poreux (5), est raccordé, à sa partie supérieure, à la partie basse de l'une au moins desdites parties constitutives (5) dudit fond poreux, et comporte deux parties, une première partie (6), solidaire du fond poreux (5), se terminant par une vanne d'obturation (10), munie d'un premier raccord étanche (8), et, la deuxième partie (7), susceptible d'être fixée de manière détachable audit raccord étanche (8) de la première partie (6).

2. Lit médical selon la revendication 1,
caractérisé en ce que la deuxième partie (7) du réservoir est munie, à sa partie inférieure (9), d'un deuxième raccord (20) de branchement d'une alimentation (13) de gaz sous pression.

3. Lit médical selon la revendication 2,
caractérisé en ce qu'un conduit d'alimentation en gaz sous pression (15-16-18-20) relie ledit deuxième raccord à ladite enceinte (17) et comprend deux tronçons (16-18, 20) reliés entre eux par un raccord amovible (21).

4. Lit médical selon l'une quelconque des revendications 1 à 3,
caractérisé en ce que la deuxième partie (7) du réservoir est munie, à sa partie inférieure, d'un orifice (12) susceptible d'être obturé (25), utilisable notamment pour l'extraction des déchets.

## Claims

1. Fluidized medical bed comprising a receptacle (3) itself comprising:
a lower wall (4); and
a porous bottom (5), disposed in the vicinity of the lower wall, defining between itself and said wall an enclosure (17) for admission of pressurized gas, covered with a layer of granular constituents (22) and constituted by several parts (5);
characterized in that the upper faces of said parts of the porous bottom are inclined with respect to the horizontal (H), each of them having its lower part terminating at a waste collector (6-7), whilst at least one waste collector (6-7) comprising a reservoir is placed below the porous bottom (5), is connected, in its upper part, to the lower part of at least one of said parts (5) constituting said porous bottom, and comprises two parts, a first part (6), fast with the porous bottom (5), terminating in a shut-off valve (10) provided with a first leakproof coupling (8), and the second part (7), capable of being detachably fixed to said leakproof coupling (8) of the first part (6).

2. Medical bed according to Claim 1,
characterized in that the second part (7) of the reservoir is provided, in its lower part (9), with a second coupling (20) for connection of a pressurized gas supply (13).

3. Medical bed according to Claim 2,
characterized in that a pressurized gas supply conduit (15-16-18-20) connects said second coupling to said enclosure (17) and comprises two sections (16-18, 20) connected together by a removable coupling (21).

4. Medical bed according to any one of Claims 1 to 3,
characterized in that the second part (7) of the reservoir is provided, in its lower part, with an orifice (12) capable of being obturated (25), usable in particular for extracting the waste.

## Patentansprüche

1. Medizinisches Fließbett mit einem Behälter (3), der seinerseits aufweist:
eine untere Wand (4); und
einen löchrigen Boden (5), der nahe an der unteren Wand angeordnet ist und mit der Wand einen Raum (17) zur Zufuhr von Gas unter Druck begrenzt, bedeckt mit einer Schicht körniger Bestandteile (22) und gebildet von mehreren Teilen (5);
dadurch gekennzeichnet, daß die Oberseiten der Teile des löchrigen Bodens zur Horizontalen (H) geneigt sind und bei jedem der Teile dessen unterer Teil an einen Abfallsammler (6-7) angrenzt, daß jedoch mindestens ein einen Sammelbehälter aufweisender Abfallsammler (6-7) unterhalb des löchrigen Bodens (5) angeordnet ist, an seinem oberen Teil mit dem unteren Teil zumindest eines der Bauteile (5) des löchrigen Bodens verbunden ist und zwei Teile aufweist, einen ersten Teil (6), der an dem löchrigen Boden (5) befestigt ist, in einem Sperrventil (10) endet und mit einer ersten dichten Verbindungseinrichtung (8) versehen ist, und einen zweiten Teil (7), der dazu eingerichtet ist, abnehmbar an der dichten Verbindungseinrichtung (8) des ersten Teils (6) befestigt zu werden.

2. Medizinisches Bett nach Anspruch 1,
dadurch gekennzeichnet, daß der zweite Teil (7) des Sammelbehälters an seinem unteren Teil (9) mit einer zweiten Verbindungseinrichtung (20) zum Anschluß einer Versorgung (13) mit Gas unter Druck versehen ist.

3. Medizinisches Bett nach Anspruch 2,
dadurch gekennzeichnet, daß eine Versorgungsleitung für Gas unter Druck (15-16-18-20) die zweite Verbindungseinrichtung mit dem Raum (17) verbindet und zwei Abschnitte (16-18, 20) aufweist, die untereinander mit einer lösbaren Verbindung (21) verbunden sind.

4. Medizinisches Bett nach einem der Ansprüche 1 bis 3,
dadurch gekennzeichnet, daß der zweite Teil (7) des Sammelbehälters an seinem unteren Teil mit einer verschließbaren (25) Öffnung (12) versehen ist, die insbesondere zum Entfernen von Abfällen verwendbar ist.
